# FASCICULE DE BREVET EUROPEEN

(11) **EP 0 712 975 B1**
(45) Date de publication et mention de la délivrance du brevet: **23.08.2000**
(21) Numéro de dépôt: 95402564.9
(22) Date de dépôt: 15.11.1995
(51) Int. Cl.: E04F 13/08

(54) **Dispositif d'assemblage et de fixation de parement**
Vorrichtung zum Zusammenbau und zur Befestigung von Verkleidungsplatten
Device for assembling and fastening facing panels

(30) Priorité: 16.11.1994 FR 9413707
(43) Date de publication de la demande: 22.05.1996
(73) Titulaire: SCIERIE PIVETEAU société anonyme dite, F-85140 Sainte Florence (FR)
(72) Inventeur: Piveteau, Pierre, F-85140 Sainte Florence (FR); Piveteau, Jean, F-85140 Sainte Florence (FR)
(74) Mandataire: Dawidowicz, Armand

(56) Documents cités:
- WO-A-93/23637
- DE-A- 2 559 312
- FR-A- 2 479 878
- FR-A- 2 559 819
- FR-A- 2 678 662
- GB-A- 2 108 173
- GB-A- 2 135 355

## Description

La présente invention concerne un parement se présentant généralement sous forme de lames telles que des lames de bois sur un support de nature quelconque.

De nombreux profilés d'assemblage réalisés pour permettre la fixation d'un parement se présentant en particulier sous forme de lames de bois à un support quelconque sont connus. Un exemple de réalisation d'un tel profilé est par exemple décrit dans le brevet FR-A-2.528.484. Un tel dispositif évite certes tout usinage des lames devant être assemblées mais empêche, en raison de sa conception, un plaquage des lames contre le support et nécessite donc de laisser un espace libre entre les plaques et le support. En outre, le profilé d'assemblage est constitué de deux éléments, ce qui multiplie le nombre de pièces devant être utilisées.

Un autre dispositif décrit dans le brevet EP-0.540.036 présente le même inconvénient, à savoir un espace libre entre le support et les plaques formant parement. En outre, ce dispositif est destiné à être utilisé pour des éléments de parement particuliers formés d'un élément de plaque avant et d'un élément de plaque arrière, ces éléments étant reliés entre eux par des traverses étroites.

Un autre dispositif d'assemblage et de fixation de plaques de bardage sur une paroi verticale est décrit dans la demande de brevet FR-A-2.659.999. Un tel dispositif est particulièrement complexe puisqu'il comprend d'une part des rails verticaux, d'autre part des lisses horizontales, les rails et les lisses étant conformés de manière à pouvoir s'assembler entre eux, la lisse horizontale présentant en outre des rainures pour la réception des plaques.

Un autre dispositif d'assemblage est décrit dans le brevet FR-A-2.559.819. Dans ce cas, le dispositif comporte plusieurs moyens d'accrochage affectant la forme de rails fixés transversalement et à espacements réguliers sur la face extérieure d'un mur d'une construction et des éléments modulaires, tels que des briques creuses, des éléments en terre cuite ou en béton architectonique et venant en recouvrement partiel les uns sur les autres dans le plan horizontal et/ou vertical. Un tel dispositif n'est pas transposable à l'assemblage de lames de bois du fait d'une part de l'utilisation des moyens d'accrochage continus (rails), d'autre part, de la forme des éléments à assembler dont le coût d'usinage serait prohibitif. Ce dispositif est toutefois plus performant que celui décrit dans la demande internationale WO-93.23637 où un tel dispositif d'assemblage ne permet pas un assemblage à recouvrement masqué avec un profilé d'assemblage.

Enfin, le brevet GB-A-2.135.355 décrit un dispositif d'assemblage de panneaux possédant une aile en retour coopérant avec un profilé d'assemblage et de recouvrement des retours, le serrage entre profilé et ailes en retour étant obtenu par un coin serreur de préférence en matériau élastomère disposé entre les retours. Ce dispositif nécessite donc deux organes pour la réalisation de l'assemblage et ne permet pas à nouveau un assemblage à recouvrement masqué des organes d'assemblage.

La présente invention vise à pallier les inconvénients précités en proposant un parement sous forme de lames sur un support de nature quelconque, particulièrement simple et qui permette un assemblage par emboîtement du type à recouvrement de manière à masquer complètement le plan de joint entre lesdites lames tout en couvrant au moins partiellement le profilé d'assemblage.

Un autre but de la présente invention est de permettre d'une part, l'absorption de la déformation des lames sans compliquer le dispositif, d'autre part, le plaquage des lames formant parement au support sans nécessiter de manière obligatoire le ménagement d'un espace libre entre le support et lesdites lames.

A cet effet, l'invention concerne un parement selon la revendication 1.

Selon une forme de réalisation préférée de l'invention, le profilé d'assemblage affecte la forme d'un H, l'une des branches du H constituant la patte de retenue, l'autre branche du H constituant la semelle.

Selon une autre forme de réalisation préférée de l'invention, l'âme du profilé comporte de préférence dans sa région médiane au moins deux saillies disposées de part et d'autre de l'âme et en saillie en direction des tranches de chaque lame.

L'invention sera bien comprise à la lecture de la description suivante d'exemples de réalisation, en référence aux dessins annexés dans lesquels :
la figure 1 représente une vue en coupe transversale d'un dispositif d'assemblage et de fixation d'un parement sur un support vertical;
la figure 2 représente une vue agrandie de la figure 1 ;
la figure 3 représente une vue en perspective du profilé d'assemblage du dispositif d'assemblage de la figure 1 ;
la figure 4 représente une variante du profilé d'assemblage de la figure 3 ; et
la figure 5 représente une vue en coupe transversale d'un autre mode de réalisation du profilé d'assemblage de la figure 3.

Conformément à l'invention, le dispositif d'assemblage et de fixation d'un parement formé par exemple de lames 1, de préférence en bois, sur un support 3 qui peut être de nature quelconque nécessite d'une part un usinage approprié des tranches des lames devant être assemblées, d'autre part, au moins un profilé d'assemblage particulier. L'assemblage des lames entre elles est réalisé par emboîtement desdites lames de telle sorte qu'au moins l'une des lames recouvre la lame contiguë. Pour ce faire, l'une des lames 1, par exemple la lame 1A dans la figure 1, présente sur sa tranche une languette continue 8 pénétrant partiellement dans une feuillure 9 ménagée sur la tranche de la lame 1B complémentaire. Dans le prolongement de cette feuillure 9 est ménagée une gorge d'assemblage 10 susceptible de recevoir l'une des parties constitutives d'un profilé d'assemblage 2. Grâce à cet assemblage du type languette-feuillure formant un assemblage à recouvrement masqué, d'une part, le ou les profilés d'assemblage qui coopèrent avec lesdites lames peuvent être rendu invisibles, d'autre part, le plan de joint entre lesdites lames est également masqué grâce au débordant possédé par une tranche de l'une des lames de l'assemblage.

Ce profilé d'assemblage 2 est quant à lui constitué tout d'abord d'une semelle 4 de fixation du profilé d'assemblage au support 3. Pour une mise en oeuvre correcte dudit profilé, les lames à assembler doivent être réalisées en un matériau tendre. Le bois est un matériau préféré. Selon la forme de réalisation de cette semelle 4, la fixation des lames au support sera réalisée au moyen d'un profilé d'assemblage unique ou de plusieurs profilés d'assemblage. Ainsi, dans le cas de la figure 4, l'assemblage entre lesdites lames nécessitera un seul et même profilé d'assemblage. Dans cette configuration, les profilés d'assemblage 2 se présentent sous forme d'un profilé continu formé d'une semelle de fixation 4 unique fixée au support 3, cette semelle 4 étant pourvue à intervalles réguliers d'éléments d'accrochage du parement formés d'une seule pièce avec la semelle et comprenant une âme 7 perpendiculaire à la semelle 4 et une patte de retenue 6 perpendiculaire à l'âme 7. Au contraire, dans les figures 1 et 2, plusieurs profilés d'assemblage seront nécessaires pour la fixation ponctuelle des éléments de parement. Cette solution sera obligatoire dans le cas d'un assemblage de lames de bois de grande longueur dont la rectitude n'est pas parfaite.

Dans le cas du mode de réalisation retenu aux figures 1 et 2, le profilé d'assemblage 2 comporte une semelle de fixation 4 qui est disposée en affleurement du plan de surface défini par lesdites lames en position assemblée. Ainsi, le parement est véritablement plaqué contre le support. Pour ce faire, des réservations 12 sont ménagées sur les tranches desdites lames au voisinage de leur plan de joint dans la surface constituant la surface d'appui des lames au support 3. Au contraire, dans le mode de réalisation retenu à la figure 4, la semelle 4 se présente sous forme d'un ruban ou bande continu qui vient se plaquer sur le support 3. Dans ce cas, les lames 1A ou 1B seront introduites par coulissement sur ce profilé d'assemblage, une fois ce profilé fixé au support. Outre cette semelle de fixation 4, qui comporte pour sa fixation au support 3, par exemple un perçage 5, de préférence chanfreiné, permettant l'introduction d'une vis ou d'un organe de fixation approprié, ce profilé d'assemblage comporte une patte de retenue 6 des lames en position assemblée de manière à les maintenir plaquées contre le support 3, cette patte de retenue 6 étant positionnée parallèle à la semelle 4 et étant reliée à cette dernière au moyen d'une âme 7 formant plan de joint entre les lames 1A et 1B. Cette patte de retenue 6 vient en position assemblée des lames s'insérer au moins partiellement dans la gorge d'assemblage 10 ménagée dans la lame 1B et dans l'espace laissé libre entre la feuillure 9 et la languette 8.

Dans cette configuration, le profilé d'assemblage affecte donc la forme générale d'un H dont les branches sont constituées d'une part par la patte de retenue 6, d'autre part par la semelle 4 reliées entre elles au moyen de l'âme 7. De préférence, la semelle 4 est de longueur supérieure à la patte de retenue 6. De même, le perçage 5 dans la semelle de fixation 4 est ménagé le plus près de l'âme du profilé pour éviter un décollement ou un arrachement du profilé 2 du support 3 lors d'un travail (en particulier dans le sens d'un arc-boutement) des lames. L'axe de ce perçage 5 sera généralement disposé au centre de la surface délimitée par la semelle 4 du profilé d'assemblage 2. Généralement, ce perçage 5 sera chanfreiné pour éviter que l'organe de fixation fasse saillie de la semelle du profilé.

La patte de retenue 6 peut affecter un grand nombre de formes selon le procédé de fabrication retenu. Ainsi, elle peut, conformément à la figure 2, constituer une pince à ressort, en particulier dans le cas d'un procédé de fabrication du profilé 2 par pliage. De ce fait, le ressort tend à parfaire le plaquage de la lame contre le support 3. Il peut en être de même de la semelle 4. De même, il est possible, conformément à la figure 5, que la patte de retenue 6 comporte à au moins une de ses extrémités une saillie 11 formant crochet pour limiter notamment le jeu du profilé d'assemblage à l'intérieur de la gorge d'assemblage 10 ou entre la languette et la feuillure.

De même, l'âme 7 du H comporte au moins une saillie 13, de préférence deux, en saillie en direction d'au moins l'une des tranches desdites lames. La ou les saillies permettent de ménager un espace libre entre les tranches des lames et l'âme elle-même en position assemblée desdites lames de manière à pallier aux variations dimensionnelles des lames, en particulier lorsqu'elles sont soumises aux intempéries et gonflent sous l'effet de l'humidité. Dans ce cas, les saillies 13 forment entretoise entre lesdites lames. Cette saillie est généralement ménagée dans la partie sensiblement médiane de l'âme. Grâce à une telle saillie, on pallie aux variations dimensionnelles des lames sans compliquer le dispositif et à moindre coût tout en conservant un profilé d'assemblage formé d'une seule pièce.

Bien évidemment, d'autres modes de réalisation dudit profilé d'assemblage peuvent être retenus pour parfaire l'assemblage du profilé et des lames. Un tel dispositif d'assemblage peut être utilisé pour la fixation d'un parement sur un support plan. De même, les lames servant à la réalisation du parement peuvent être disposées sur un support vertical ou horizontal ou incliné de manière horizontale ou verticale ou inclinée. Les effets esthétiques obtenus peuvent donc varier à l'infini. Enfin, grâce au fait que l'une des lames possède sur l'un de ses côtés un débordant qui vient à recouvrement sur la patte de retenue 6 du profilé, on masque le plan de joint entre chacune des lames assemblées tout en ménageant un joint entre lesdites lames de forme variable, par exemple en V, présentant un aspect esthétique agréable à l'oeil.

Bien évidemment, toutes les lames (1A, 1B) constituant le parement seront usinées de manière identique, l'une des tranches ménageant une feuillure, l'autre tranche parallèle une languette, ces lames étant assemblées par leur profil complémentaire.

## Revendications

1. Parement constitué d'une pluralité de lames (1A, 1B) et d'un profilé d'assemblage (2) destiné à être assemblé et fixé sur un support (3) de nature quelconque, chaque lame (1A) présentant sur sa tranche, pour un assemblage par emboîtement du type emboîtement à recouvrement, une languette continue (8) pénétrant partiellement dans une feuillure (9) ménagée sur la tranche d'une lame complémentaire (1B), une gorge d'assemblage (10) étant ménagée dans le prolongement de la feuillure (9), ces lames (1A, 1B) coopérant pour l'assemblage à recouvrement masqué avec un profilé d'assemblage (2) comprenant au moins une semelle (4) de fixation au support (3), au moins une patte de retenue (6) des lames en position d'appui sur le support (3), cette patte de retenue (6), parallèle à la semelle (4) de fixation et reliée à cette dernière au moyen d'une âme (7) formant plan de joint entre deux lames contiguës, s'insérant en position assemblée des lames au moins partiellement dans la gorge d'assemblage (10) de l'une des lames (1B),
caractérisé en ce que les lames, étant réalisées en un matériau tendre, de préférence du bois, l'âme (7) du profilé d'assemblage (2) présente au moins une saillie (13) en saillie en direction d'au moins l'une des tranches desdites lames de manière à ménager entre l'âme (7) du profilé et la tranche de la lame un espace libre susceptible de pallier aux variations dimensionnelles de la lame dues par exemple aux intempéries et en ce que la semelle de fixation (4) du profilé d'assemblage comporte un perçage (5) de préférence chanfreiné, disposé le plus proche de l'âme dudit profilé pour éviter un arrachement du profilé d'assemblage (2) du support (3).

2. Parement selon la revendication 1,
caractérisé en ce que l'âme (7) du profilé d'assemblage présente, de préférence dans sa région médiane, au moins deux saillies (13) disposées de part et d'autre de l'âme (7), ces saillies (13) faisant saillie en direction de la tranche de chaque lame à assembler.

3. Parement selon l'une des revendications 1 et 2,
caractérisé en ce que les profilés d'assemblage (2) se présentent sous forme d'un profilé continu formé d'une semelle de fixation (4) unique fixée au support (3), cette semelle (4) étant pourvue à intervalles réguliers d'éléments d'accrochage du parement formés d'une seule pièce avec la semelle et comprenant une âme (7) perpendiculaire à la semelle (4) et une patte de retenue (6) perpendiculaire à l'âme (7).

4. Parement selon la revendication 1,
caractérisé en ce que la patte de retenue (6) et/ou la semelle (4) du profilé d'assemblage (2) affecte la forme d'une pince à ressort.

5. Parement selon la revendication 1,
caractérisé en ce que la patte de retenue (6) du profilé d'assemblage (2) comporte au moins, à une de ses extrémités, une saillie (11) formant crochet pour limiter le jeu du profilé d'assemblage soit à l'intérieur de la gorge d'assemblage (10), soit dans la zone de liaison languette (8)/feuillure (9) tout en palliant aux variations dimensionnelles des lames.

6. Parement selon la revendication 1,
caractérisé en ce que les tranches desdites lames présentent, au voisinage de leur plan de joint dans la surface constituant la surface d'appui des lames au support (3), des réservations (12) pour permettre à la semelle de fixation (4) du profilé d'assemblage (2) d'être disposée en affleurement du plan de surface défini par lesdites lames en position assemblée.

## Patentansprüche

1. Verkleidung, bestehend aus einer Mehrzahl von Platten (1A, 1B) und einem Zusammenbauprofil (2), die dazu bestimmt ist, auf einem Träger (3) beliebiger Art zusammengebaut und befestigt zu werden, wobei jede Platte (1A) auf ihrer Kante für einen Zusammenbau durch Einpassung in der Ausführung als überlappende Einpassung eine durchgehende Zunge (8) aufweist, die teilweise in einen Falz (9) eindringt, der an der Kante einer dazu passenden Platte (1B) ausgebildet ist, wobei in der Verlängerung des Falzes (9) eine Zusammenbauauskehlung (10) eingearbeitet ist, wobei diese Platten (1A, 1B) für den verdeckten überlappenden Zusammenbau mit einem Zusammenbauprofil (2) zusammenwirken, das wenigstens einen Sockel (4) zur Befestigung am Träger (3) und wenigstens einen Halteansatz (6) zum Halten der Platten in Anlageposition am Träger (3) umfaßt, wobei dieser Halteansatz (6), der parallel zum Befestigungssockel (4) angeordnet und mit diesem mittels eines Stegs (7) verbunden ist, der eine Verbindungsebene zwischen zwei aneinandergrenzenden Platten bildet, in der zusammengebauten Position der Platten wenigstens teilweise in die Zusammenbauauskehlung (10) einer der Platten (1B) eingefügt ist,
**dadurch gekennzeichnet**, daß, während die Platten aus einem weichen Werkstoff, vorzugsweise aus Holz, ausgeführt sind, der Steg (7) des Zusammenbauprofils (2) wenigstens einen Vorsprung (13) aufweist, der in Richtung wenigstens einer der Kanten der besagten Platten vorsteht, so daß zwischen dem Steg (7) des Profils und der Kante der Platte ein freier Zwischenraum geschaffen wird, um die Maßänderungen der Platte auszugleichen, die beispielsweise durch Witterungseinflüsse bedingt sind, und daß der Befestigungssockel (4) des Zusammenbauprofils eine vorzugsweise abgeschrägte Bohrung (5) umfaßt, die möglichst nahe am Steg des besagten Profils angeordnet ist, um eine Ablösung des Zusammenbauprofils (2) vom Träger (3) zu verhindern.

2. Verkleidung nach Anspruch 1,
**dadurch gekennzeichnet**, daß der Steg (7) des Zusammenbauprofils vorzugsweise in seinem mittleren Bereich wenigstens zwei Vorsprünge (13) aufweist, die beiderseits des Stegs (7) angeordnet sind, wobei diese Vorsprünge (13) in Richtung der Kante jeder zusammenzubauenden Platte vorstehen.

3. Verkleidung nach einem der Ansprüche 1 und 2,
**dadurch gekennzeichnet**, daß die Zusammenbauprofile (2) in Form eines durchgehenden Profils vorliegen, das durch einen einzigen am Träger (3) befestigten Befestigungssockel (4) gebildet wird, wobei dieser Sockel (4) in gleichmäßigen Abständen mit Elementen zum Einhängen der Verkleidung versehen ist, die einteilig mit dem Sockel ausgeführt sind und einen zum Sockel (4) senkrechten Steg (7) und einen zum Steg (7) senkrechten Halteansatz (6) umfassen.

4. Verkleidung nach Anspruch 1,
**dadurch gekennzeichnet**, daß der Halteansatz (6) und/oder der Sockel (4) des Zusammenbauprofils (2) die Form einer Federzange aufweist.

5. Verkleidung nach Anspruch 1,
**dadurch gekennzeichnet**, daß der Halteansatz (6) des Zusammenbauprofils (2) wenigstens an einem seiner Enden einen Vorsprung (11) umfaßt, der einen Haken bildet, um das Spiel des Zusammenbauprofils entweder im Innern der Zusammenbauauskehlung (10) oder im Verbindungsbereich Zunge (8)/Falz (9) zu begrenzen, wobei gleichzeitig die Maßänderungen der Platten ausgeglichen werden.

6. Verkleidung nach Anspruch 1,
**dadurch gekennzeichnet**, daß die Kanten der besagten Platten in der Nähe ihrer Verbindungsebene in der Fläche, welche die Auflagefläche der Platten am Träger (3) bildet, Aussparungen (12) aufweisen, damit der Befestigungssockel (4) des Zusammenbauprofils (2) bündig mit der Flächenebene angeordnet werden kann, die durch die besagten Platten in zusammengebauter Position definiert wird.

## Claims

1. Facing consisting of a plurality of strips (1A, 1B) and an assembly section (2) intended to be assembled and fixed to a support (3) of any nature, each strip (1A) having on its edge, for the purposes of interlocking assembly of the overlapping interlocking type, a continuous tongue (8) partially penetrating into a rebate (9) provided on the edge of a complementary strip (1B), an assembly groove (10) being provided in the extension of the rebate (9), said strips (1A, 1B) interacting, for the purposes of concealed overlap assembly, with an assembly section (2) comprising at least one baseplate (4) for fixing to the support (3), at least one bracket (6) for holding the strips in position bearing on the support (3), said holding bracket (6), parallel to the fixing baseplate (4) and joined to the latter by means of a web (7) forming the joint plane between two contiguous strips, being inserted at least partially in the assembly groove (10) of one of the strips (1B) when the strips are in the assembled position,
characterised in that since the strips are made of a soft material, preferably wood, the web (7) of the assembly section (2) has at least one projection (13) projecting in the direction of at least one of the edges of the said strips so as to provide a gap, between the web (7) of the section and the edge of the strip, capable of mitigating the dimensional variations of the strip due, for example, to inclement weather and in that the fixing baseplate (4) of the assembly section has a, preferably chamfered, hole (5) made closest to the web of the said section to prevent the assembly section (2) being pulled out of the support (3).

2. Facing according to Claim 1,
characterised in that the web (7) of the assembly section has, preferably in its mid region, at least two projections (13) arranged on either side of the web (7), said projections (13) projecting in the direction of the edge of each strip to be assembled.

3. Facing according to one of Claims 1 and 2,
characterised in that the assembly sections (2) are in the form of a continuous section made up of a single fixing baseplate (4) fixed to the support (3), said baseplate (4) being provided at regular intervals with coupling elements, for the facing, made in one piece with the baseplate and comprising a web (7) perpendicular to the baseplate (4) and a holding bracket (6) perpendicular to the web (7).

4. Facing according to Claim 1,
characterised in that the holding bracket (6) and/or the baseplate (4) of the assembly section (2) is in the form of a spring clip.

5. Facing according to Claim 1,
characterised in that the holding bracket (6) of the assembly section (2) has at least, at one of its ends, a projection (11) forming a clip to limit the play of the assembly section either inside the assembly groove (10) or in the tongue (8)/rebate (9) coupling region, while mitigating the dimensional variations of the strips.

6. Facing according to Claim 1,
characterised in that the edges of the said strips have, in the vicinity of their joint plane in the surface forming the surface by which the strips bear on the support (3), recesses (12) to allow the fixing baseplate (4) of the assembly section (2) to be arranged flush with the surface plane defined by the said strips in the assembled position.
